# EUROPÄISCHE PATENTSCHRIFT

(11) **EP 1 884 976 B1**
(45) Veröffentlichungstag und Bekanntmachung des Hinweises auf die Patenterteilung: **16.11.2011**
(21) Anmeldenummer: 07112882.1
(22) Anmeldetag: 20.07.2007
(51) Int. Cl.: H01H 71/52

(54) **Schaltvorrichtung mit Betätigungselement**
Switching device with actuating component
Dispositif de commutation doté d'un élément d'actionnement

(30) Priorität: 01.08.2006 DE 102006036187
(43) Veröffentlichungstag der Anmeldung: 06.02.2008
(73) Patentinhaber: SIEMENS AKTIENGESELLSCHAFT, 80333 München (DE)
(72) Erfinder: Vierling, Winfried, 93073 Neutraubling (DE)

(56) Entgegenhaltungen:
- FR-A1- 2 553 572
- US-A- 4 222 019

## Beschreibung

Die Erfindung betrifft eine Schaltvorrichtung mit einem Betätigungselement.

Eine derartige Schaltvorrichtung ist im Allgemeinen Bestandteil eines Schutzschaltgerätes mit einer Gehäusebreite von 18 mm, also einer einzelnen Teilungseinheit 1TE, bei der eine erste Schaltstelle für den Phasenleiter und eine weitere Schaltstelle für den Neutralleiter untergebracht sind und jeweils eine halbe Teilungseinheit der Gerätebreite belegen. Je Anschlussseite des Schutzschaltgerätes befinden sich zwei, zueinander höhenversetzt angeordnete, Anschlussstellen, wovon die eine im Pfad des Stromleiters und die andere im Pfad des Neutralleiters angeordnet ist. Bei Betrachtung der oberen Anschlussseite von der Gerätefront aus, befindet sich die Anschlussstelle des Neutralleiters im rechten unteren Bereich der einen Anschlussseite, wohingegen die Anschlussstelle des Phasenleiters im linken oberen Bereich der einen Anschlussseite sitzt. Mittels eines Betätigungselements lässt sich das Schutzschaltgerät durch eine geräteexterne Betätigung einschalten oder abschalten. Das Betätigungselement ist an der Gerätefront in einer dezentralen Position, das heißt im Bereich der unteren Anschlussseite, angeordnet. In der unteren Position des Betätigungselements befindet sich das Schutzschaltgerät in seiner AUS-Stellung und in der oberen Position in seiner EIN-Stellung.

Auf Grund spezieller technischer Anforderungen in den verschiedenen Märkten ist es jedoch erforderlich, dass die obere und untere Anschlussstelle unterschiedlich ausgeführt sind; hierbei befindet sich die Anschlussstelle des Neutralleiters im linken unteren Bereich der einen Anschlussseite, wohingegen die Anschlussstelle des Phasenleiters im rechten oberen Bereich der einen Anschlussseite sitzt. Die geforderte Anordnung der Anschlussstellen ist auf einfache Weise dadurch erreichbar, reichbar, dass das Schutzschaltgerät gedreht wird, wobei die untere Anschlussstelle den Platz der oberen Anschlussstelle und umgekehrt einnimmt. Daraus folgt allerdings auch eine Lageveränderung des Betätigungselements, nämlich von der Anordnung im Bereich der unteren Anschlussseite hin zu einer Anordnung im Bereich der oberen Anschlussseite. Dabei werden auch die Stellungen des Betätigungselements verändern, wonach sich das Schutzschaltgerät in der unteren Position des Betätigungselements in seiner EIN-Stellung und in der oberen Position in seiner AUS-Stellung befindet. Diese Funktionalität ist allerdings unerwünscht, so dass eine Veränderung der Position des Betätigungselements notwendig wird, um die gewohnten Stellungen des Betätigungselements zu erhalten.

Die FR-A1-2 553 572 offenbart eine Schaltvorrichtung mit einem drehbeweglichen Betätigungselement zum mittelbaren Schließen oder Trennen einer Schaltstelle und mit einer drehbeweglichen Klinke zur Verklinkung oder Entklinkung derselben an einem federbeaufschlagten Auslösehebel. Ferner offenbart die FR-A1-2 553 572 ein Antriebselement, insbesondere Antriebsbügel, der an dem Betätigungselement drehbeweglich angeordnet ist. Aus der FR-A1-2 553 572 geht des Weiteren ein Kontaktträger hervor, der als Teil der Schaltstelle zur Kontaktierung eines feststehenden Kontaktträgers dient. Die Schaltvorrichtung weist ferner ein Koppelelement, insbesondere Koppelbügel, auf, der sowohl an dem Kontaktträger als auch an der Klinke drehbeweglich angeordnet ist. Durch die relativ feste Zuordnung der einzelnen Bauteil der Schaltvorrichtung ist diese nicht sehr flexibel in unterschiedliche Schutzschaltgeräte einsetzbar.

Der Erfindung liegt die Aufgabe zugrunde, eine Schaltvorrichtung zu schaffen, die bei gleichbleibender Funktionscharakteristik ein ortsveränderliches Betätigungselement aufweist.

Diese Aufgabe wird erfindungsgemäß durch die Merkmale des Patentanspruchs 1 gelöst; vorteilhafte Ausgestaltungen sind jeweils Gegenstand von weiteren Ansprüchen.

Durch die an ihrem Drehpunkt verschiebbare Klinke, bei der die Distanz zwischen dem Betätigungselement und der Klinke in Abhängigkeit der Stellung des Betätigungselements variiert, ist eine Schaltvorrichtung gegeben, die ein ortsveränderliches Betätigungselement bereitstellt, ohne dass die Funktionscharakteristik der Schaltvorrichtung beeinflusst wird, da für die Ver- und Entklinkung der Vorrichtung nur die vorbestimmten und einnehmbaren Positionen des Klinkenlagers entlang der unveränderlichen Lagerführung maßgeblich sind. Eingesetzt in einem Schutzschaltgerät kann somit die für den jeweiligen Markt angepasste Anordnung der Anschlussstellen bei gewohnter Position des Betätigungselements erreicht werden.

Die Erfindung sowie vorteilhafte Ausgestaltungen gemäß den Merkmalen der weiteren Ansprüche werden im Folgenden anhand in der Zeichnung dargestellter Ausführungsbeispiele näher erläutert, ohne dass insoweit eine Beschränkung der Erfindung erfolgt; darin zeigen:
- FIG 1,3,5,7,9: den Laststrom führenden Abschnitt der erfindungsgemäßen Schaltvorrichtung als Teil eines Schutzschaltgerätes in verschiedenen Funktionsstellungen;
- FIG 2,4,6,8,10: den Strom rückführenden Abschnitt der erfindungsgemäßen Schaltvorrichtung als Teil eines Schutzschaltgerätes in verschiedenen Funktionsstellungen; und
- FIG 11: mögliche Positionen des ortsveränderlichen Betätigungselements als Teil des Schaltschlosses der Schaltvorrichtung.

In den FIG 1 bis 11 ist eine Schaltvorrichtung 1 als Teil eines Schaltgerätes 2 gezeigt. Das Schaltgerät 2 ist als Leitungsschutzschalter ausgeführt und als solches für den Einsatz in einem Wechselstromnetz geeignet. Das Schaltgerät 2 weist eine Gehäusebreite von 18 mm auf, was einer so genannten Teilungseinheit auf dem Gebiet der Reiheneinbaugeräte entspricht. In der Teilungseinheit sind sowohl Komponenten des Laststrom führenden Teils, insbesondere eines Phasenleiters oder auch L-Teils, als auch Komponenten des Strom rückführenden Teils, insbesondere eines Neutralleiters oder auch N-Teils, der Vorrichtung untergebracht; dabei sind die jeweiligen Schaltmechanik- und Schaltkontakt-Elemente der beiden Vorrichtungsteile spiegelverkehrt zueinander in einem Gehäuse 3 isoliert voneinander angeordnet. Neben einem Gehäuse mit einer Teilungseinheit ist auch ein Gehäuse mit zwei Teilungseinheiten mit einer Gehäusebreite von 36 mm möglich, welches bis zu vier Vorrichtungsteile bzw. zu schaltende Drehstrom-Strompfade, insbesondere mit drei Phasenleitern und einem Neutralleiter, umfasst.

Die in dem Schaltgerät 2 angeordnete Schaltvorrichtung 1 ist mit einer ersten Schaltstelle 4 und mit einer weiteren Schaltstelle 5 versehen. Die beiden Schaltstellen 4;5 weisen ihrerseits jeweils einen feststehenden Kontaktträger 4.1;5.1 und einen beweglichen Kontaktträger 4.2;5.2 auf. Die Schaltvorrichtung 1 umfasst zudem eine gemeinsame Schaltmechanik zur Steuerung der Bewegungsabläufe der beiden beweglichen Kontaktträger 4.2;5.2. Auch ein Auslöser 6 ist Bestandteil der Schaltvorrichtung 1, der zum Öffnen der Schaltstellen 4;5 bestimmt ist.

Wie in den FIG 1 und 2 gezeigt, ist der feststehende Kontaktträger 4.1 im Strompfad des Neutralleiters näher an seinem beweglichen Kontaktträger 4.2 im Strompfad des Neutralleiters angeordnet als der feststehende Kontaktträger 5.1 an seinem beweglichen Kontaktträger 5.2 im Strompfad des Phasenleiters. Bei einer Auslösung des Schaltgerätes 2 wird folglich erst im Nachgang an die Trennung der Schaltstelle 4 des Phasenleiters die Trennung der Schaltstelle 5 des Neutralleiters eingeleitet. Beim Wiedereinschalten des Schaltgerätes 2 wird, bedingt durch den geringeren Abstand zwischen dem feststehenden Kontaktträger 4.1 und dem beweglichen Kontaktträger 4.2 im Strompfad des Neutralleiters, die Schaltstelle 4 vor der Schaltstelle 5 geschlossen. Zwischen den beiden Vorrichtungsteilen ist eine elektrisch isolierende Trennwand 8 als Teil des Gehäuses 3 vorgesehen, so dass die erste und die weitere Schaltstelle 4;5 galvanisch voneinander getrennt sind. Die Isolationstrennplatte 8 ist hierbei mit zwei Griffaussparungen versehen, welche einen ausreichenden Freiraum für die Platzierung des Griffs 21 bieten. Durch einen spiegelbildlich versetzten Griff 21, der in der zweiten Griffaussparung angeordnet ist, lassen sich der Gehäusedeckel und die Gehäuseschale auf der jeweils anderen Geräteseite montieren; weitere angepasste Geräteteile lassen sich demzufolge vermeiden.

Der Auslöser 6 arbeitet nach dem elektromagnetischen Funktionsprinzip unter Einsatz eines Ankers 6.1, einer Spule 6.2 und eines Jochs 6.3, welche zu einem Kurzschlussauslöser angeordnet sind; hierbei ist der als Tauchanker ausgeführte Anker 6.1 innerhalb der wendelförmigen Spule 6.2 angeordnet, welche von dem Joch 6.3 in L-Form an einer Stirnseite und an einer Längsseite eingefasst ist. Der Anker 6.1 weist einen Stößel 7 auf, der in einer Öffnung des kurzen L-Schenkels des Jochs 6.3 geführt ist. Um die Schaltvorrichtung 1 in den Bereitschaftsmodus zu versetzten muss das Betätigungselement 21 gemäß der FIG 1,3,5 für den L-Teil von seiner AUS-Stellung 10 in seine EIN-Stellung 9 verschwenkt werden. Das gleiche gilt sinngemäß für den N-Teil gemäß FIG 2,4,6, dessen Bauteile über den auch auf der Geräteseite des Neutralleiters wirkenden Antriebsbügel 20 mitgeführt werden. Dabei kommt eine ausgesprochen platzsparende Bauteilanordnung zum Einsatz, die sich dadurch auszeichnet, dass die beiden Schaltschlösser des L-Teils und des N-Teils in etwas im gleichen Gerätebereich nebeneinander in der vorhandenen Gerätebreite untergebracht sind und deren Komponenten entgegengesetzte Drehrichtungen aufweisen.

Im Falle eines auftretenden Kurzschlusses in dem durch die Schaltvorrichtung 1 geschützten Stromkreis fließt ein Kurzschlussstrom I. Die Schaltvorrichtung 1 befindet sich hierbei in der EIN-Stellung 9 gemäß FIG 5 und 6. Der Kurzschlussstrom I wird über eine Eingangsklemme des L-Teils an die Auslösespule 6.2 bis hin zu dem Festkontaktträger 4.1 und damit zu einem darauf angeordneten Festkontakt 4.3 geleitet. Von dem Festkontakt 4.3 wird der Strom I weitergeführt über einen korrespondierenden Bewegkontakt 4.4, der auf dem beweglichen Kontaktträger 4.2 platziert ist. Der bewegliche Kontaktträger 4.2 ist seinerseits mit einem flexiblen Leiter 13, insbesondere Litze, verbunden, der wiederum an einem thermischen Auslöser 14 angeordnet ist. Der Kurzschlussstrom I fließt demnach über den beweglichen Kontaktträger 4.2, den flexiblen Leiter 13 und auch über den thermischen Auslöser 14 bis hin zu einer Abgangsklemme, welche durch ein Verbindungsmittel mit dem Trägerelement des thermischen Auslösers 14 gekoppelt ist.

Bedingt durch den Kurzschlussstrom I wird ein Magnetfeld erzeugt, das den Anker 6.1 dazu veranlasst, in Richtung eines Auslösehebels 17 im Strompfad des Phasenleiters L weiter in die Auslösespule 6.2 gemäß FIG 7 einzutauchen. Der an dem Anker 6.1 befindliche Stößel 7 schlägt in Folge dessen an dem Krafteinleitungsende 17.1 des drehbeweglich gelagerten Auslösehebels 17 an. Der Auslösehebel 17 wird daraufhin entgegen dem Uhrzeigersinn aus seiner Verklinkungsstellung gedreht. Die Verklinkungsstellung ist gebildet durch das Verklinkungsende 17.2 des Auslösehebels 17 und einer drehbeweglich gelagerten und in ihrer Lagerung längsverschieblichen Klinke 18. Im vorliegenden Ausführungsbeispiel weist die Klinke 18 einen Rastfortsatz 18.1 auf, der in der Verklinkungsstellung auf einem Absatz 17.3 des Auslösehebels 17 aufliegt.

Die Klinke 18 ist mittelbar über eine Feder 19, insbesondere Druckfeder, vorgespannt und neigt dazu, entgegen dem Uhrzeigersinn zu drehen. Das Drehlager der Klinke 18 ist durch ein Ende 20.1 eines Antriebsbügels 20 gegeben, der eine U-Form aufweist. Das andere Ende 20.2 des Antriebsbügels 20 ist in einer Ausnehmung 21.1 einer Knebelwalze 21 angeordnet. Die Klinke 18 ist darüber hinaus an dem dem Rastfortsatz 18.1 gegenüberliegenden Ende 18.2 mit einem U-förmigen Koppelbügel 22 verbunden, der an seinem einen Ende 22.1 in einer Aufnahme 18.3 der Klinke 18 drehbeweglich gelagert ist. Das andere Ende 22.2 des Koppelbügels 22 bildet ein Drehlager für das Lagerende 4.5 des beweglichen Kontaktträgers 4.2, welches zudem in einer Gehäusekulisse 3.1 geführt ist. Der bewegliche Kontaktträger 4.2 steht im Anschluss an seine Lagerstelle in einer Wirkverbindung mit der Feder 19, die zum einen zur Herstellung des Kontaktdrucks an der einen Schaltstelle 4 und zum anderen zur Vorspannung der als Schaltschloss ausgeführten Schaltmechanik verantwortlich ist. Als Dreh- bzw. Umlenkpunkt für den beweglichen Kontaktträger 4.2 dient ein gehäusefester Bolzen 3.2.

Sobald gemäß FIG 7 und 9 der Auslösehebel 17 die Klinke 18 aus der Verklinkungsstelle freigibt, setzt die Feder 19 ihre gespeicherte Energie frei, indem der bewegliche Kontaktträger 4.2 mit dem Bolzen 3.2 als Dreh- bzw. Umlenkpunkt entgegen dem Uhrzeigersinn einerseits mit seinem Kontaktende 4.6 von dem Festkontakt 4.3 und andererseits mit seinem Lagerende 4.5 von der Feder 19 in Richtung der Klinke 18 weggeschwenkt wird. Hierbei tendiert der Koppelbügel 22 dazu, sich im Uhrzeigersinn zu drehen, wobei die dabei auf die Klinke 18 einwirkende Hebelkraft zur Weiterdrehung der Klinke 18 und des beweglichen Kontaktträgers 4.2 führt, bis ein an der Klinke 18 angeformter Exzenter 18.4 an einem Ausleger 23.1 eines Mitnehmers 23 unter Anpressdruck zum Anliegen kommt.

Durch das schlagartige Aufreißen der ersten Schaltstelle 4 unter Kurzschlussstrom-Belastung gemäß FIG 7 bildet sich zwischen dem Kontaktpaar 4.3;4.4 ein Lichtbogen, der zu seiner Löschung über zueinander trichterförmig angeordnete Lichtbogen-Leitschienen in eine Lichtbogen-Löschkammer 25 getrieben wird. Sofern der Lichtbogen wünschgemäß erloschen und damit der Stromfluss unterbrochen ist, also die Gefahr einer Lasttrennung der weiteren Schaltstelle 5, insbesondere des N-Teils N, nicht mehr vorliegt, kann der Anker 6.1 in seine Ausgangsstellung zurückkehren.

In der Folge wirkt der an dem Ausleger 23.1 unter Anpressdruck zum Anliegen gekommene Klinkenexzenter 18.4 auf den über eine Kulisse geführten Mitnehmer 23 ein, der mit einem Übertragungselement 23.2 versehen ist, das sich auf die Seite des N-Teils N gemäß der FIG 8 und 10 erstreckt. Das Übertragungselement 23.2 wirkt dabei vorrangig im N-Teil N auf eine weitere Fahne 26.2 des Auslösehebels 26 an dessen Verklinkungsende 26.3 derart ein, dass sich dieser entgegen dem Uhrzeigersinn bewegt.

Gleiches gilt für die baugleiche Anordnung in dem L-Teil L, sofern sich die dortige Fahne 17.4 gemäß FIG 7 und 9 noch in Reichweite des Mitnehmers 23 befindet. Hierbei wird die Kraft der Feder 19 des L-Teils L durch Verschiebung des Übertragungselements 23.2 in Richtung des Verklinkungsendes 26.3 des Auslösehebels 26 des N-Teils N weitergegeben, wodurch das Verklinkungsende 26.3 außer Eingriff mit der Klinke 27 des N-Teils N gebracht wird. Im Anschluss daran erfolgt auf der Seite des N-Teils N ein Bewegungsablauf des Schaltschlossbereichs, der dem des Schaltschlossbereichs auf der Seite des L-Teils L entspricht. Die Energie der Feder 28 des N-Teils N wird in der Folge freigesetzt und führt zu einer Öffnung der weiteren Schaltstelle 5, indem der bewegliche Kontaktträger 5.2 von seiner Schließstellung in seine Öffnungsstellung entgegen dem Uhrzeigersinn verschwenkt, so dass schließlich das Schaltschloss vollkommen ausgelöst ist und beide Schaltstellen 4;5 gemäß der FIG 1 bzw. 2 unterbrochen sind.

Im Falle einer damit einhergehenden Drehbewegung der freigegebenen Klinken 18;27 führt dies zudem zu einer Längsverschiebung des Klinkendrehlagers 20.1 in einer Führungsnut 18.5, wodurch die Knebelwalze 21 mit Unterstützung eines Federelements 30 z.B. zusammen mit dem daran angeordneten Betätigungsknebel 21.2 von der EIN-Stellung 9 in die AUS-Stellung 10 verschwenkt; damit wird auch außerhalb des Gehäuses 3 der Schaltstellungswechsel gemäß der FIG 1 und 2 angezeigt. Zum Wiedereinschalten des Gerätes 2 bei fehlerfreiem Stromkreis kann der Knebel 21.2 der Antriebswalze 21 manuell oder beispielsweise per Fernantrieb von der AUS-Stellung 10 in die EIN-Stellung 9 bewegt werden, so dass die Schaltmechanik erneut vorgespannt ist und beide Klinken 18;27 wieder auf dem jeweiligen Auslösehebel 17;26 zum Anliegen kommen.

In FIG 11 ist die Schaltvorrichtung 1 als Teil eines Leitungsschutzschalters gezeigt, bei der unterschiedliche Positionen des Griffs 21 in einem bestimmten Betätigungsbereich möglich sind. Bei herkömmlichen Schaltvorrichtungen bestimmen die Griffposition und die Lage des Antriebsbügels 20 einen Abstand A und damit die Verklinkungskraft, so dass eine Veränderung der Griffposition nicht ohne einen hohen konstruktiven Aufwand möglich ist. Der Abstand A bewirkt in einer relativ kleinen Dimension eine kleine Verklinkungskraft, damit das jeweilige Auslöseelement, beispielsweise elektromagnetischer Auslöser oder Thermo-Bimetall-Auslöser, nur eine geringe Verklinkungskraft bzw. Reibkraft überwinden muss; hierbei entsteht eine Kraftuntersetzung.

Um eine Entkopplung des Abstands A von der Griffposition zu erreichen, werden die Klinken 18;27 gemäß den FIG 1 bis 10 auf einer gehäusefesten Bahn 18.5 geführt. Der Abtriebsbügel 20 hat somit nur noch die Aufgabe, die Klinken 18;27 auf dieser Bahn 18.5 zu bewegen. Der Abstand A wird folglich ausschließlich von der Position der Klinken 18;27 und der Position des Koppelbügels 12 bestimmt. Für die Funktion des Schaltschlosses ist es maßgeblich, dass der Klinkenlagerpunkt 20.1 von dem Endpunkt E1 zum Endpunkt E2 verschoben wird, wodurch sich der Abstand A einstellt.

Die zuvor erläuterte erfindungsgemäße Lösung mit einem versetzbaren Griffelement kann wie folgt zusammengefasst werden:

Um eine Schaltvorrichtung 1 zu schaffen, die bei gleichbleibender Funktionscharakteristik ein ortsveränderliches Betätigungselement 21 aufweist, ist zum einen eine drehbare Klinke 18 zur Verklinkung oder Entklinkung derselben an einem drehbaren Auslösehebel 17 und zum anderen ein Antriebsbügel 20, der sowohl an dem Betätigungselement 21 als auch an der Klinke 18 drehbar angeordnet ist, vorgesehen, wobei einerseits ein drehbarer Kontaktträger 4.2 als Teil der Schaltstelle 4 zur Kontaktierung eines feststehenden Kontaktträgers 4.1 und andererseits ein Koppelbügel 22 vorgesehen ist, der sowohl an dem verschwenkbaren Kontaktträger 4.2 als auch an der Klinke 18 drehbar angeordnet ist, wobei die Klinke 18 an ihrem Drehpunkt 20.1 derart verschiebbar ist, dass die Distanz zwischen dem Betätigungselement 21 und der Klinke 18 in Abhängigkeit der Stellung des Betätigungselements 21 variiert.

## Patentansprüche

1. Schaltvorrichtung (1) mit einem drehbeweglichen Betätigungselement (21) zum mittelbaren Schließen oder Trennen einer Schaltstelle (4;5), und mit einer drehbeweglichen Klinke (18;27) zur Verklinkung oder Entklinkung derselben an einem Auslösehebel (17;26), und mit einem Antriebselement, insbesondere Antriebsbügel (20), und mit einem Kontaktträger (4.2;5.2), der als Teil der Schaltstelle (4;5) zur Kontaktierung eines feststehenden Kontaktträgers (4.1;5.1) dient, und mit einem Koppelelement, insbesondere Koppelbügel (22;31), der sowohl an dem Kontaktträger (4.2;5.2) als auch an der Klinke (18;27) drehbeweglich angeordnet ist, **dadurch gekennzeichnet, dass** der Auslösehebel (17;26) drehbeweglich ausgebildet ist, dass das Antriebselement, insbesondere der Antriebsbügel (20), sowohl an dem Betätigungselement (21) als auch an der Klinke (18;27) drehbeweglich angeordnet ist, dass der Kontaktträger (4.2;5.2) drehbeweglich ausgebildet ist und dass die Klinke (18;27) an ihrem Drehpunkt (20.1) derart verschiebbar ist, dass die Distanz zwischen dem Betätigungselement (21) und der Klinke (18;27) in Abhängigkeit der Stellung des Betätigungselements (21) variiert.

2. Schaltvorrichtung (1) nach Anspruch 1, bei der zumindest das Betätigungselement (21), der Antriebsbügel(20), die Klinke (18;27), der Koppelbügel(22;31), der Auslösehebel (17;26) und der bewegliche Kontaktträger (4.2;5.2) Teile eines Schaltschlosses sind.

3. Schaltvorrichtung (1) nach Anspruch 1 oder 2, bei der das Betätigungselement (21) einen Schaltknebel (21.2) und eine Schaltwalze (21.3) aufweist.

4. Schaltvorrichtung (1) nach Anspruch 1 oder 2, bei welcher der Antriebsbügel (20) eine U-Form aufweist, wovon das eine Ende des Antriebsbügels (20) als Drehlager des Betätigungselements und das weitere Ende des Antriebsbügels als Drehlager (20.1) der Klinke (18;27) ausgeführt ist.

5. Schaltvorrichtung (1) nach Anspruch 4, bei welcher das weitere Ende des Antriebsbügels (20) auch als Führungsmittel der Klinke (18;27) ausgeführt ist.

6. Schaltvorrichtung (1) nach Anspruch 1 oder 2, bei der die Klinke (18;27) in einer Kulisse (18.5), insbesondere auf einer geradlinigen oder gekrümmten Bahn, verschiebbar ist.

7. Schaltvorrichtung (1) nach Anspruch 6, bei der die Kulisse (18.5) als Langloch in einem Isolationstrennstück (8) ausgeführt ist, das einen ersten Strompfad (L) von einem weiteren Strompfad (N) elektrisch trennt.

8. Schaltvorrichtung (1) nach einem der Ansprüche 1 bis 3, bei welcher das Betätigungselement (21) und/oder der Auslösehebel (17;26) und/oder der bewegliche Kontaktträger (4.2;5.2) mittels Federkraft beaufschlagt sind.

9. Schaltvorrichtung (1) nach Anspruch 8, bei der eine Grifffeder (30) das Betätigungselement (21), eine Verklinkungsfeder (32;33) den Auslösehebel (17;26) und eine Kontaktdruckfeder (19;28) den beweglichen Kontaktträger (4.2;5.2) jeweils mit Federkraft beaufschlagen.

10. Schaltvorrichtung (1) nach Anspruch 1 oder 2, bei der mittels des Antriebsbügels (20) neben der einen Klinke (18) des einen Strompfads (L) eine weitere Klinke (27) des weiteren Strompfads (N) antreibbar ist, die zueinander entgegengesetzte Drehrichtungen aufweisen.

11. Schaltvorrichtung (1) nach Anspruch 10, bei der die weitere Klinke (27) als Teil eines weiteren Schaltschlosses mit einem weiteren Auslösehebel (26), einem weiteren Koppelbügel (31) und mit einem weiteren drehbeweglichen Kontaktträger (5.2) in einer Wirkverbindung steht.

12. Schaltgerät, insbesondere Schutzschaltgerät bzw. Leitungsschutzschalter, mit einer Schaltvorrichtung (1) nach Anspruch 1.

## Claims

1. Switching device (1) with a rotatable actuating element (21) for indirect making or breaking of a switching point (4; 5), and with a rotatable pawl (18; 27) for latching or unlatching said element onto a release lever (17; 26), and with a drive element, especially a drive bar (20), and with a contact carrier (4.2; 5.2), which serves as a part of an interface (4; 5) for making contact with a fixed contact carrier (4.1; 5.1), and with a connecting element, especially a connecting bar (22; 31) which is arranged for rotational movement on both the contact carrier (4.2; 5.2) and also on the pawl (18; 27), **characterized in that** the release lever (17; 26) is embodied for rotational movement, that the drive element, especially the drive bar (20) is arranged for rotational movement both on the actuating element (21) and also on the pawl (18; 27), that the contact carrier (4.2; 5.2) is embodied for rotational movement and that the pawl (18; 27) is able to be moved at its rotation point (20.1) so that the distance between the actuating element (21) and the pawl (18; 27) varies as a function of the position of the actuating element (21).

2. Switching device (1) according to claim 1, in which at least the actuating element (21), the drive bar (20), the pawl (18; 27), the connecting bar (22; 31), the release lever (17; 26) and the movable contact carrier (4.2; 5.2) are parts of a switch lock.

3. Switching device (1) according to claim 1 or 2, in which the actuating element (21) has a switching lever (21.2) and a switching shaft (21.3).

4. Switching device (1) according to claim 1 or 2, in which the drive bar (20) has a U shape, with one end of the drive bar (20) being embodied as a pivot bearing for the actuating element and the other end of the drive bar being embodied as a pivot bearing (20.1) for the pawl (18; 27).

5. Switching device (1) according to claim 4, in which the other end of the drive bar (20) is also embodied as a means for guiding the pawl (18; 27).

6. Switching device (1) according to claim 1 or 2, in which the pawl (18; 27) is able to be moved in a link (18.5), especially on a straight or a curved path.

7. Switching device (1) according to claim 6, in which the link (18.5) is embodied as a slot in and insulating piece (8) which electrically isolates a first current path (L) from a further current path (N).

8. Switching device (1) according to one of claims 1 to 3, in which the actuating element (21) and/or the release lever (17; 26) and/or the movable contact carrier (4.2; 5.2) have spring force applied to them.

9. Switching device (1) according to claim 8, in which spring force is respectively applied by a spring clip (30) to the actuating element (21), by a latching spring (32; 33) to the release lever (17; 26) and by a contact compression spring (19; 28) to the movable contact carrier (4.2; 5.2).

10. Switching device (1) according to claim 1 or 2, in which, as a well as one pawl (18) of the one current path (L), a further pawl (27) of the further current path (N), which each have opposing directions of rotation, is able to be driven by means of the drive bar (20).

11. Switching device (1) according to claim 10, in which the further pawl (27), as part of a further switch lock, is actively connected to a further release lever (26), to a further connecting bar (31) and to a further rotatable contact carrier (5.2).

12. Switchgear, especially protective circuit breaker or circuit breaker, with a switching device (1) according to claim 1.

## Revendications

1. Dispositif de commutation (1) comprenant un élément de commande rotatif (21) pour la fermeture ou la coupure indirecte d'un point de commutation (4 ; 5), et comprenant un cliquet rotatif (18 ; 27) pour l'encliquetage ou le désencliquetage de celui-ci sur un levier de déclenchement (17 ; 26), et comprenant un élément d'entraînement, notamment un étrier d'entraînement (20), et comprenant un porte-contact (4.2 ; 5.2) qui, en tant que partie du point de commutation (4 ; 5) sert à contacter un porte-contact stationnaire (4.1 ; 5.1), et comprenant un élément de couplage, notamment un étrier de couplage (22 ; 31) qui est disposé de manière rotative aussi bien sur le porte-contact (4.2 ; 5.2) que sur le cliquet (18 ; 27), **caractérisé en ce que** le levier de déclenchement (17 ; 26) est réalisé de manière rotative, **en ce que** l'élément d'entraînement, notamment l'étrier d'entraînement (20), est disposé de manière rotative aussi bien sur l'élément de commande (21) que sur le cliquet (18 ; 27), **en ce que** le porte-contact (4.2 ; 5.2) est réalisé de manière rotative et **en ce que** le cliquet (18 ; 27) est déplaçable sur son point de rotation (20.1) de manière à ce que la distance entre l'élément de commande (21) et le cliquet (18 ; 27) varie en fonction de la position de l'élément de commande (21).

2. Dispositif de commutation (1) selon la revendication 1, dans lequel au moins l'élément de commande (21), l'étrier d'entraînement (20), le cliquet (18 ; 27), l'étrier de couplage (22 ; 31), le levier de déclenchement (17 ; 26) et le porte-contact mobile (4.2 ; 5.2) font partie d'un verrouillage de connexion.

3. Dispositif de commutation (1) selon la revendication 1 ou 2, dans lequel l'élément de commande (21) présente une manette de commutation (21.2) et un tambour de commutation (21.3).

4. Dispositif de commutation (1) selon la revendication 1 ou 2, dans lequel l'étrier d'entraînement (20) présente une forme en U, dont une extrémité de l'étrier d'entraînement (20) est réalisée comme coussinet de pivotement de l'élément de commande et l'autre extrémité de l'étrier d'entraînement comme coussinet de pivotement (20.1) du cliquet (18 ; 27).

5. Dispositif de commutation (1) selon la revendication 4, dans lequel l'autre extrémité de l'étrier d'entraînement (20) est également réalisée comme moyen de guidage du cliquet (18; 27).

6. Dispositif de commutation (1) selon la revendication 1 ou 2, dans lequel le cliquet (18 ; 27) est déplaçable dans une coulisse (18.5), notamment sur une voie rectiligne ou courbe.

7. Dispositif de commutation (1) selon la revendication 6, dans lequel la coulisse (18.5) est réalisée comme trou oblong dans une pièce intercalaire d'isolation (8) qui coupe électriquement une première voie du courant (L) d'une autre voie du courant (N).

8. Dispositif de commutation (1) selon l'une quelconque des revendications 1 à 3, dans lequel l'élément de commande (21) et/ou le levier de déclenchement (17 ; 26) et/ou le porte-contact mobile (4.2 ; 5.2) sont sollicités au moyen de tension de ressort.

9. Dispositif de commutation (1) selon la revendication 8, dans lequel, à l'aide de tension de ressort, un ressort à manette sollicite l'élément de commande (21), un ressort d'encliquetage (32 ; 33) sollicite le levier de déclenchement (17 ; 26) et respectivement un ressort de pression de contact (19 ; 28) sollicite le porte-contact mobile (4.2 ; 5.2).

10. Dispositif de commutation (1) selon la revendication 1 ou 2, dans lequel, outre l'un des cliquets (18) de l'une des voies du courant (L), un autre cliquet (27) de l'autre voie du courant (N) est entraînable au moyen de l'étrier d'entraînement (20), lesquels présentent des directions de rotation opposées l'une par rapport à l'autre.

11. Dispositif de commutation (1) selon la revendication 10, dans lequel l'autre cliquet (27), en tant que partie d'un autre verrouillage de connexion, coopère avec un autre levier de déclenchement (26), avec un autre étrier de couplage (31) et avec un autre porte-contact rotatif (5.2).

12. Dispositif de commutation, notamment appareil disjoncteur de protection resp. disjoncteur de protection de circuit, comprenant un dispositif de commutation (1) selon la revendication 1.
